# FASCICULE DE BREVET EUROPEEN

(11) **EP 1 066 202 B1**
(45) Date de publication et mention de la délivrance du brevet: **13.08.2003**
(21) Numéro de dépôt: 99909082.2
(22) Date de dépôt: 24.03.1999
(51) Int. Cl.: B65D 55/08, B65D 75/00

(54) **ELEMENT DE PROTECTION AMOVIBLE D'UNE PARTIE EN SAILLIE D'UN PRODUIT ET PROCEDE DE REALISATION D'UN TEL ELEMENT**
LÖSBARES SCHUTZELEMENT FÜR DEN VORSPRUNG EINES PRODUKTES UND VERFAHREN ZUR HERSTELLUNG EINES SOLCHEN ELEMENTES
REMOVABLE ELEMENT FOR PROTECTING A PRODUCT PROJECTING PART AND METHOD FOR PRODUCING SUCH ELEMENT

(30) Priorité: 26.03.1998 FR 9803755
(43) Date de publication de la demande: 10.01.2001
(73) Titulaire: Breger Emballages S.A., 75008 Paris (FR)
(72) Inventeur: BREGER, Guy, Marcel, Charles, Claude, F-89100 Rosoy-Sens (FR); BREGER, Alain, Charles, Marcel, Jacques, F-89100 Saint-Clément (FR)
(74) Mandataire: Cabinet HERRBURGER
(86) Numéro de dépôt international: FR9900686
(87) Numéro de publication internationale: WO99048767

(56) Documents cités:
- DE-A- 2 804 851
- FR-A- 2 593 472
- FR-A- 2 598 389
- FR-A- 2 733 733
- US-A- 4 757 595

## Description

La présente invention concerne un élément de protection amovible d'une partie en saillie d'un produit tel qu'un robinet équipant une bouteille ou plus généralement un contenant tel que défini dans le préambule de la première revendication; et un procédé de réalisation d'un tel élément.

Il est connu de protéger les parties en saillie de produits tels que des réservoirs ou des fûts comme cela est décrit dans le document EP 0 334 697 de la demanderesse.

Ces éléments de protection quoique très intéressants, ne conviennent que pour de grandes séries. Or, il existe de nombreuses formes de telles pièces en saillie par exemple des valves de fûts de bière, et le nombre relativement réduit de chaque type de produit ne justifie pas d'un matériel de pose automatique.

Il est également connu selon le document DE 2 804 851A une capsule de bouteille formée d'un film de matière plastique rétractable. Selon ce document, on enroule un morceau de film que l'on munit préalablement d'une bande d'arrachage arrivant au bord du morceau de film, ce qui ne pourrait se faire avec un manchon. On est donc obligé de recourir à un procédé inhabituel de fabrication d'un manchon à partir d'un morceau de film.

Le manchon obtenu est préformé avec une forme symétrique en rotation puisqu'il est destiné à coiffer un col de bouteille sans forme inhabituelle, c'est-à-dire un col de bouteille symétrique en rotation.

Un tel manchon ne pourrait être préformé suivant une forme non symétrique correspondant à une forte déformation locale à cause de la surépaisseur constituée par le chevauchement des bords scellés au niveau du film et du renforcement constitué par le collage de la bande d'arrachage.

Selon le document FR 2 593 472, on connaît un bouchon vissable constitué par un manchon préformé avec une longueur annelée destinée à se plaquer par thermorétraction sur la partie filetée d'un col de bouteille. Cette partie an nelée, préformée, a une forme symétrique circulaire. Sa déformation périphérique régulière a pour but de permettre une thermorétraction régulière du manchon sur le filet de vis pour ne pas risquer d'affaiblir localement le bouchon qui doit devenir vissable, c'est-à-dire qu'il doit pouvoir se dévisserpuis se revisser plusieurs fois sans destruction.

Il n'est donc pas envisagé d'intégrer une bande d'arrachage à un tel manchon car cette bande d'arrachage serait inutile et contraire au but recherché, c'est-à-dire le dévissage plutôt que la destruction du manchon pour ouvrir la bouteille.

La présente invention a pour but de créer un élément de protection et un procédé de fabrication d'un tel élément qui puissent s'adapter facilement à une forme très particulière de pièces ou de parties en saillie, et dont la mise en place définitive (mais amovible) se fait par thermorétraction.

A cet effet, l'invention concerne un élément de protection caractérisé selon la partie caractérisante de la première revendication.

Cet élément de protection, préformé au mandrin correspondant lui-même aux grandes dimensions et à la silhouette de la partie en saillie destinée à être protégée, se réalise simplement à partir d'un mandrin ayant extérieurement les plus grandes formes du produit avec une section qui, glo balement, est la plus grande à la base et la plus petite au sommet.

Cet élément en forme de manchon, préformé, avec un bord rentrant, se positionne très facilement sur la partie en saillie. Grâce à la forme de sa section, au cas où la partie en saillie à protéger ne présente pas de forme de révolution sur toute sa hauteur, l'élément préformé se positionne parfaitement et reste en place pendant que l'on thermorétracte cet élément préformé pour le rétreindre complètement sur la partie en saillie.

Suivant une caractéristique avantageuse, le manchon est préformé à la silhouette générale de la partie en saillie. Pour faciliter l'enlèvement de l'élément de protection au moment de l'utilisation du produit, il est avantageux que le manchon comporte une ligne de rupture sur au moins une partie de sa longueur ou de sa hauteur. Cette ligne de rupture facilite l'amorçage de la rupture. Un morceau du manchon peut rester sur la partie en saillie comme témoin. Il peut s'agir par exemple d'une indication de fabrication ou plus généralement d'une indication d'origine.

Dans ce cas la ligne de rupture, longitudinale, partant du bord rabattu, se prolonge par une ligne périphérique séparant le manchon en deux parties, l'une, amovible, l'autre, destinée à rester sur le produit.

L'invention concerne également un procédé de réalisation d'un tel élément de protection amovible, ce procédé étant caractérisé selon la partie caractérisante de la revendication de procédé.

La présente invention sera décrite ci-après de manière plus détaillée à l'aide des dessins annexés dans lesquels :
- la figure 1 est une vue en coupe schématique d'un mandrin pour la fabrication d'un manchon préformé destiné à entourer une valve de bouteille à gaz,
- la figure 2 montre le mandrin de préformage sur lequel a été placé un morceau de manchon encore cylindrique,
- la figure 3 montre un élément de protection amovible, préformé sur le mandrin,
- la figure 4 est une vue en perspective d'un élément de protection selon l'invention,
- la figure 5 est une vue en perspective d'une variante de réalisation de l'élément de protection de la figure 4,
- la figure 6 est un schéma montrant la mise en place d'un élément de protection sur une valve de bouteille à gaz,
- la figure 7 montre la position de l'élément de protection avant sa thermorétraction,
- la figure 8 montre la thermorétraction de l'élément de protection sur la partie en saillie (valve),
- la figure 9 est une vue en perspective de la valve protégée par l'élément de protection,
- la figure 10 montre une chaîne de fabrication de manchons préformés à partir d'une gaine de matériau rétractable,

L'invention sera décrite ci-après d'abord dans son application à la protection d'une valve de bouteille à gaz.

Une telle valve 1 est représentée à la figure 1. On inscrit autour de cette valve (ou du moins de la partie qui doit recevoir la protection ; partie supérieure de la valve) une surface enveloppe pour former un mandrin.

En fait, on réalise le mandrin 2 pour former un moule en dépouille, à partir de sa base 3. Pour cela, la section du mandrin 2 est la plus grande au niveau de son extrémité inférieure 21. Cette section reste constante sur une certaine partie de sa hauteur 22 puis elle va en diminuant pour former un épaulement 23 et se terminer par une partie cylindrique 24 de petite section par rapport à la section importante du mandrin du côté de la base 3. Cette grande section près de la base 21 est nécessaire pour absorber par exemple le raccord 25 du tuyau qui vient latéralement en saillie. Pour cette raison, le mandrin 2 n'a pas une forme cylindrique circulaire mais présente une partie en forme de boîte 25 en saillie sur le côté, à partir de la base 21.

La valve à protéger 1 s'inscrit complètement dans la forme de ce mandrin 2 en respectant les nécessités d'un démoulage par contre-dépouille ; en d'autres termes, et comme déjà indiqué, la section " horizontale " du mandrin 2 ne peut que diminuer en remontant vers la partie cylindrique 24 (ou rester constante sur une certaine partie de sa longueur). Ce mandrin sert à préformer un manchon initialement cylindrique comme cela apparaît dans une première étape à la figure 2.

Pour cela on découpe un manchon rétractable, par exemple en chlorure de polyvinyle PVC ou tout autre matériau rétractable 102, et on le place sur le mandrin 2. Le manchon 4 a une dimension extérieure nettement supérieure à celle du mandrin 2. On pourrait choisir une ébauche de manchon 3 de section plus réduite.

Ce manchon 4 repose simplement par son extrémité inférieure 41 sur l'embase 3.

Puis on thermorétracte le manchon 4 pour lui faire épouser la forme du mandrin 2. Le résultat de cette thermorétraction apparaît à la figure 3. Ce manchon 4 est alors appliqué fermement contre la surface extérieure du mandrin 2 dont la partie cylindrique 24, haute, présente une ouverture 421A au niveau du bord 422A du manchon 4. De plus, le manchon a pris une forme arrondie avec un bord en retrait recourbé vers l'intérieur, épousant la forme du gabarit 2 et de son épaulement 23.

Par contre, à son autre extrémité, et sur une partie de la hauteur 423A, la section horizontale de l'ébauche reste pratiquement constante.

Enfin, sur la partie médiane, à partir de la base, le manchon préformé comporte une déformation latérale 423A correspondant à la partie en caisson 25 du mandrin 2. Enfin, il se termine par une grande base 424A.

La figure 3 montre le manchon 4 en position libre et le manchon prérétracté 4A ou manchon préformé.

Après refroidissement (par exemple en soufflant de l'air frais) on peut démouler le manchon préformé 4A en le tirant vers le haut, grâce à la forme en dépouille, orientée comme indiqué.

On obtient alors le manchon préformé 4A représenté à la figure 4. Ce manchon préformé 4A présente, outre les détails décrits ci-dessus, également une bande d'arrachage 44A ainsi qu'un logo 45A et une marque 46A, le cas échéant complétés par une date ou l'indication d'un lieu de fabrication.

La bande d'arrachage 44A s'étend sur toute la hauteur et le rebord intérieur du manchon.

La variante de la figure 5 se distingue uniquement de celle de la figure 2 en ce que la bande d'arrachage 44B ne descend pas jusqu'à la grande base mais s'arrête à un pointillé 47B qui sépare le manchon préformé 4B en une partie supérieure amovible 4'B et une partie inférieure 4"B destinée à rester comme témoin sur l'objet à protéger, après l'enlèvement de la partie supérieure 4'B pour pouvoir utiliser la partie en saillie. Cette bande témoin 4"B peut se composer d'un logo avec une indication de fabrication.

Les figures 6 à 9 montrent la mise en place du manchon préformé 4A sur un produit 1 et le résultat obtenu.

Selon la figure 6, on place le manchon préformé 4A sur le produit 1 après interposition d'une plaquette de recouvrement 5 qui coiffe la manette 12 de la valve 1. Cette figure montre également la mise en place de la valve dans le bouchon 13 d'un réservoir 14 par exemple d'une bouteille à gaz.

La mise en place de ce manchon préformé 4A et de la plaquette 5 apparaît clairement comme l'indiquent des flèches à la figure 6.

La figure 7 montre la position dans laquelle se trouve la préforme de manchon 4A sur la valve 1. Ce manchon préformé 4A est orienté autour de l'axe grâce à la forme de boîte 43 qui se trouve au niveau de l'ajustage à filetage extérieur 15 de la valve 1.

Après cette mise en place on souffle de l'air chaud (figure 8 ; flèches F) pour faire rétracter le manchon préformé étroitement sur le contour de l'objet 1.

La figure 9 montre la partie en saillie (valve) munie d'un tel film définitivement rétracté.

La figure 10 montre l'automatisation d'une chaîne de fabrication de manchons préformés tels les manchons préformés 4A ou 4B.

Selon une première étape 100, on dévide une gaine 102 d'une bobine 101. Cette gaine est en un matériau thermorétractable, de préférence en PVC dont les caractéristiques de rétraction sont choisies en fonction des besoins de l'usage, mono-orienté ou bi-orienté. Cette gaine peut être préimprimée et prédécoupée transversalement. Une barrière de détection 103 détecte la position des éléments de repère (motifs imprimés et lignes prédécoupées) pour commander le poste de découpe 200 représenté schématiquement par deux lames 201, 202. On obtient ainsi une ébauche de manchon 104 d'abord plat. Cette ébauche est déployée transversalement pour passer dans le poste de préformage 300 dans lequel se trouvent des mandrins 302 sur des bases 303 pour recevoir les ébauches de manchons 104.

Les gabarits 302 garnis des manchons 104 passent dans une enceinte de thermorétraction 303 dans laquelle on souffle par exemple de l'air chaud ; cette enceinte est de préférence un tunnel ; le chauffage peut également être assuré par infrarouge puis, en sortie de l'enceinte de préformage, on obtient les manchons préformés 104A.

Les manchons 104A peuvent être utilisés directement ou être empilés et emballés dans des boîtes 401 dans un poste d'emballage 400 pour une utilisation différée ou dans une autre installation.

Le défilement des produits entre les différents postes pour les opérations décrites ci-dessus se fait par des moyens de transport et de transfert automatiques usuels, non représentés de manière détaillée.

## Revendications

1. Elément de protection amovible d'une partie latérale en saillie d'un produit tel que le robinet d'un réservoir ou bouteille,
élément en forme de manchon (4), destiné à être enfilé sur la partie latérale en saillie pour être thermorétracté sur cette partie latérale,
**caractérisé en ce que**
- le manchon (4), initialement cylindrique, coupé d'une gaine rétractable (102), est préformé suivant la forme générale de la partie en saillie (1) ayant d'être enfilé sur cette partie en saillie, le manchon préformé n'ayant pas une forme cylindrique circulaire mais présentant une partie en forme de boîte en saille sur le côté à partir de la base,
- une extrémité (41) du manchon préformé (4) et une certaine longueur (423A) de celui-ci, partant de cette extrémité (41), ont une section légèrement supérieure à la plus grande section de la partie en saillie (1, 15),
- l'autre extrémité (42) du manchon préformé (4) présente un bord rentrant (422A) d'ouverture libre (421A) inférieure à la section de l'extrémité libre de la partie en saillie.

2. Elément de protection amovible selon la revendication 1,
**caractérisé en ce que**
le manchon (4) est préformé à la silhouette générale de la partie en saillie du produit avec d'éventuels renflements de positionnement.

3. Elément de protection selon la revendication 1,
**caractérisé en ce que**
le manchon comporte, sur au moins une partie de sa longueur, une bande d'arrachage (44A) réalisé sur la gaine.

4. Procédé pour la réalisation d'un élément de protection amovible selon l'une quelconque des revendications 1 à 3,
**caractérisé en ce qu'**
on réalise un mandrin (2) de la partie latérale en saillie (1, 15) du produit destinée à recevoir l'élément de protection (4, 4A) en donnant à ce mandrin (2) une forme telle que sa section à sa base et sur une certaine hauteur soit légèrement supérieure à la plus grande section de la partie latérale en saillie (1), on forme à l'extrémité supérieure du mandrin un élément cylindre de centrage (24), de section beaucoup plus petite que la section restante du mandrin (2) de manière à former, à la jonction de cet élément cylindrique (24) et du corps du mandrin (2), un épaulement périphérique (23),
toutes les parties en relief du mandrin, correspondant à la forme de la partie latérale en saillie, sont en dépouille à partir de la base,
on découpe dans une gaine (102) rétractable, une ébauche de manchon (104) de longueur au moins égale à la longueur du mandrin, on positionne l'ébauche de manchon (104) sur le mandrin, on rétracte ce manchon (4) sur le mandrin (2) pour lui faire épouser la forme et préformer le manchon suivant une forme non cylindrique circulaire avec, sur sa partie médiane, à partir de la base une déformation latérale en forme de boîte en saillie et on démoule le manchon ainsi préformé.

5. Procédé pour la réalisation des éléments de protection amovibles selon la revendication 4,
**caractérisé en ce que**
l'ensemble des opérations est réalisé (101, 102) automatiquement à partir d'une bobine de gaine préimprimée d'un matériau rétractable, pour produire des manchons préformés (104A) gardant une capacité de rétraction et qui sont empilés par emboîtage partiel ou total pour être conditionnés dans un emballage d'expédition (401) destiné à un autre site.

## Patentansprüche

1. Entfernbares Schutzelement für einen seitlichen Vorsprung eines Gegenstandes, wie eines Hahns an einem Behälter oder einer Flasche, welches Schutzelement die Form einer Hülle (4) zum Aufsetzen auf den Vorsprung und zum Thermoschrumpfen auf diesen Vorsprung aufweist,
**dadurch gekennzeichnet, daß**
- die anfänglich zylindrische Hülle (4) von einem flachgelegten schrumpfbaren Schlauchstreifen (102) abgeschnitten und vor ihrem Aufsetzen auf den Vorsprung entsprechend der allgemeinen Form des Vorsprungs (1) vorgeformt wird, wobei die vorgeformte Hülle keine zylindrisch kreisrunde Form hat, sondern einen Teil in Form eines seitlich vorspringenden, vom Grund ausgehenden Kastens aufweist,
- ein äußeres Ende (41) der vorgeformten Hülle (4) und ein gewisser, von dem Ende (41) ausgehender Längenabschnitt derselben einen Querschnitt aufweisen, der etwas größer als der größte Querschnitt des vorspringende Teils (1, 15) ist,
- das andere Ende (42) der Hülle (4) einen von der freien Öffnung (421A) unter den Querschnitt des freien Endes des vorspringende Teils eingezogenen Rand (422A) aufweist.

2. Entfernbares Schutzelement nach Anspruch 1, **dadurch gekennzeichnet, daß** die Hülle (4) entsprechend dem allgemeinen Umriß des vorspringenden Teils des Gegenstandes mit eventuellen Positioniervorsprüngen vorgeformt ist.

3. Schutzelement nach Anspruch 1, **dadurch gekennzeichnet, daß** die Hülle mindestens auf einem Teil ihrer Länge einen an dem Schlauchstreifen realisierten Aufreißstreifen (44A) trägt.

4. Verfahren zur Herstellung eines entfernbaren Schutzelements nach einem der Ansprüche 1 bis 3,
**dadurch gekennzeichnet,**
**daß** eine Form (2) des seitlichen Vorsprungs (1, 15) zur Aufnahme des Schutzelements (4, 4A) hergestellt wird, indem der Form (2) eine Gestalt verliehen wird, so daß ihr Querschnitt am Grund und über eine gewisse Höhe etwas größer als der größte Querschnitt des seitlichen Vorsprungs (1) ist,
**daß** am oberen Ende der Form ein zylindrisches Zentrierelement (24) mit einem dem Querschnitt des übrigen Teils der Form (2) wesentlich unterschreitenden Querschnitt angeformt wird, so daß bei dem Übergang des zylindrischen Elements zum Körper der Form (2) eine Umfangsschulter (23) gebildet wird,
**daß** alle reliefartig vorspringenden Teile der Form entsprechend der Gestalt des seitlichen Vorsprungs von der Basis ausgehend vorgeformt sind,
**daß** von einem Schrumpfschlauch (102) eine Ausgangshülle (104) von einer mindestens der Länge der Form entsprechenden Länge abgeschnitten wird
**daß** die Ausgangshülle (104) auf die Form aufgesetzt wird,
**daß** die Hülle (4) auf die Form (2) aufgeschrumpft wird, damit sie sich an die Form (2) anschmiegt und die Hülle entsprechend einer nicht kreiszylindrischen Gestalt vorformt, die in ihrem mittleren Teil vom Grund ausgehend eine kastenförmige seitlich vorspringende Deformation aufweist,
und **daß** die so vorgeformte Hülle entformt wird.

5. Verfahren zur Herstellung von Schutzelementen nach Anspruch 4,
**dadurch gekennzeichnet,**
**daß** die Gesamtheit der Operationen automatisch durchgeführt (101, 102) wird, wobei von einer Rolle eines flachgelegten Schlauchstreifens aus einem schrumpfbaren vorgedruckten Material ausgegangen wird, um vorgeformte Hüllen (104A) mit einer Restschrumpffähigkeit herzustellen, die in eine teilweise oder vollständige Umverpackung eingestapelt und so in eine Verpackung (401) für den Transport an eine andere Stelle eingepackt werden.

## Claims

1. Removable protective element for a projecting lateral portion of a product, such as the tap of a tank or bottle, which element is in the form of a sleeve (4) which is to be slipped onto the projecting lateral portion in order to be heat-shrunk onto this lateral portion,
**characterised in that**
- the initially cylindrical sleeve (4) cut from a shrinkable sheath (102) is preformed to match the general shape of the projecting portion (1) before being slipped onto the projecting portion, the preformed sleeve not having a circular cylindrical shape but having a portion in the form of a box projecting from the side, starting from the base,
- one end (41) of the preformed sleeve (4) and a specific length (423A) thereof, starting from this end (41), have a cross-section slightly larger than the largest cross-section of the projecting portion (1, 15),
- the other end (42) of the preformed sleeve (4) has an inset edge (422A) having a free opening (421A) smaller than the cross-section of the free end of the projecting portion.

2. Removable protective element according to claim 1,
**characterised in that** the sleeve (4) is preformed to match the general outline of the projecting portion of the product, with optional positioning bosses.

3. Protective element according to claim 1, **characterised in that** the sleeve comprises, over at least a portion of its length, a tear-off strip (44A) formed on the sheath.

4. Method for the manufacture of a removable protective element according to any one of claims 1 to 3, **characterised in that**
a mandrel (2) is formed for the projecting lateral portion (1, 15) of the product, which portion is to receive the protective element (4, 4A), giving this mandrel (2) a shape such that its cross-section at its base and over a specific height is slightly larger than the largest cross-section of the projecting lateral portion (1), a centring cylinder element (24) having a cross-section which is much smaller than the remaining cross-section of the mandrel (2) is formed at the upper end of the mandrel in order to form, at the junction of the cylindrical element (24) and the body of the mandrel (2), a peripheral shoulder (23),
all of the raised portions of the mandrel, corresponding to the shape of the projecting lateral portion, taper starting from the base,
a sleeve blank (104) having a length at least equal to the length of the mandrel is cut from a shrinkable sheath (102), the sleeve blank (104) is positioned on the mandrel, the sleeve (4) is shrunk onto the mandrel (2) in order to cause it to correspond in shape and to preform the sleeve to a non-cylindrical circular shape with, on its central portion, starting from the base, a lateral deformation in the form of a projecting box, and the sleeve so preformed is removed from the mould.

5. Method for the manufacture of the removable protective elements according to claim 4, **characterised in that** all of the operations are carried out (101, 102) automatically starting from a roll of pre-printed sheath of shrinkable material, to produce preformed sleeves (104A) which retain a shrinkage capacity and which are stacked by partial or total nesting in order to be packed in packaging (401) for despatch to another site.
